# EUROPÄISCHE PATENTSCHRIFT

(11) **EP 0 598 868 B1**
(45) Veröffentlichungstag und Bekanntmachung des Hinweises auf die Patenterteilung: **11.10.1995**
(21) Anmeldenummer: 93909916.4
(22) Anmeldetag: 07.05.1993
(51) Int. Cl.: B63B 27/14, B63B 35/54

(54) **SCHIFF, INSBESONDERE FÄHRSCHIFF, MIT EINEM BUGVISIER**
SHIP, ESPECIALLY A FERRY, WITH A BOW DOOR
BATEAU, NOTAMMENT TRANSBORDEUR, MUNI D'UNE PORTE ARRIERE

(30) Priorität: 24.06.1992 DE 4220435
(43) Veröffentlichungstag der Anmeldung: 01.06.1994
(73) Patentinhaber: Macor Marine Systems International Gmbh, D-28329 Bremen (DE)
(72) Erfinder: WENDT, Heinz, D-2820 Bremen 77 (DE); PATAJ, Bruno, D-2820 Bremem 77 (DE)
(74) Vertreter: Eisenführ, Speiser & Partner
(86) Internationale Anmeldenummer: EP9301119
(87) Internationale Veröffentlichungsnummer: WO9400331

(56) Entgegenhaltungen:
- FR-A- 1 170 873
- FR-A- 2 312 447
- GB-A- 1 085 752

## Beschreibung

Die Erfindung betrifft ein Schiff, insbesondere Fährschiff, mit einem Bugvisier, welches aus einem um eine horizontal verlaufende Achse hochklappbaren einen Abschnitt des Vorderstevens einschließenden Teil des Schiffkörpers im Bugbereich und zwei beidseits des Vorderstevens unterhalb des Wetterdecks ausgeschnittene Teil der Seitenwände des Schiffskörpers aufweist. Das Bugvisier dient dem Öffnen des Schiffes im Bereich seines Vorderstevens, um im sog. Ro-Ro-Verkehr den am Heck eingefahrenen Fahrzeugen das Verlassen des Schiffskörpers in Längsrichtung und ohne Richtungswechsel zu ermöglichen; selbstverständlich sind Einfahrt- und Ausfahrtrichtung austauschbar.

Es ist bekannt (FR-A-2 312 447), das Bugvisier aus dem gesamten Schiffsbug oberhalb der Wasserlinie zu bilden: der durch einen mehr oder weniger vertikalen Schnitt vom restlichen Schiffskörper getrennte Bugteil wird um eine Achse, welche parallel zu der von der einen zur anderen Seitenwand quer durchgehenden Trennfuge verläuft, nach oben (und vorn) geschwenkt. Durch die so entstehende Bugöffnung kann beispielsweise eine Rampe zwecks Auflage auf einer Kaimauer o. dgl. herausgeschwenkt werden.

Es liegt auf der Hand, daß das Hochschwenken des gesamten oberhalb der Wasserlinie liegenden Bugabschnitts bei einem größeren (Fähr-)Schiff bedeutet, erhebliche Gewichte bewegen zu müssen. Dies wiederum verlangt entsprechend starke und teure Bewegungsmechanismen und -steuerungen. Hinzu kommt, daß der hochgeklappte Bugabschnitt der Bedienungsmannschaft gerade beim Anlaufen des Liegeplatzes, also etwa beim Einlaufen in ein Fährbett, über die gesamte Schiffsbreite die Sicht nimmt; andererseits ist nicht zuletzt wegen des auch nach vorne ausschwenkenden Bugvisiers sein relativ frühzeitiges Öffnen notwendig.

Man hat daher auch schon Bugöffnungen hergestellt, die aus zwei Torflügeln bestanden, welche - in Schließstellung entlang ihrer gemeinsamen Kante den Bugsteven bildend - oberhalb der Wasserlinie und unterhalb des Wetterdecks über eine gewisse seitliche Länge aus den Schiffsrumpf-Seitenwänden seitlich herausschwenkbar waren. Die Trennung der Bugöffnung in zwei voneinander unabhängige Torhälften, von denen die eine nach Steuerbord, die andere nach Backbord ausgeschwenkt wird, hat den - dem zuvor besprochenen Bugvisier nicht anhaftenden Nachteil geringer Stabilität, der zu entsprechenden Maßnahmen bei der Verriegelung im Schließzustand sowie bei der Öffnungsmechanik zwingt. Von Vorteil ist allerdings der Umstand, daß zum Öffnen dieser Bugtüren sehr viel geringere Massen des Schiffskörpers bewegt werden müssen als im Falle des zuvor beschriebenen Bugvisiers.

Die Erfindung erstrebt eine Kombination der Vorteile des einen Systems mit denen des anderen unter gleichzeitiger Vermeidung der beiderseitigen Nachteile. Die Lösung dieses Problems besteht darin, daß das Bugvisier zusätzlich einen über den Seitenwandteilen liegenden Abschnitt des Wetterdecks, aufweist und die Seitenwandteile und der Wetterdecksabschnitt untereinander mit dem zugehörigen Abschnitt des Vorderstevens zu einem integralen Schiffsrumpf-Einsatz verbunden sind, der aus einer Schließstellung durch den Ausschnitt des Wetterdeck-Abschnitts hindurch in eine Offenstellung im wesentlichen oberhalb des Wetterdecks schwenkbar ist.

Der zum Öffnen des Bugvisiers zu bewegende Einsatz besteht also hinsichtlich der Bugöffnung nur aus den insoweit erforderlichen Seitenwandabschnitten (wie beim seitlich ausschwenkbaren Flügeltür-System) sowie einem Wetterdeck-Abschnitt, der einen zum Schwenkdurchtritt der beiden Seitenwand-Teile ausreichenden Ausschnitt freilegt. Weil diese drei in sehr unterschiedlichen Ebenen verlaufenden Teile untereinander starr verbunden sind, wohnt dem herausschwenkbaren Einsatz eine große Stabilität inne. Und weil zugleich ein bugseits um den Wetterdeck-Ausschnitt geschlossen umlaufender Abschnitt des Wetterdecks mit den Seitenwandabschnitten oberhalb des Einsatzes zu einem den Einsatz vorn und seitlich um- und überragenden Schiffsrumpfabschnitt verbunden werden kann, besitzt auch das den Einsatz (in mehreren Ebenen) umgebende Rahmenwerk aus Schiffsrumpf-Seitenwänden und Wetterdeck eine hohe Steifigkeit, die sowohl im Schließals auch im Öffnungszustand des Einsatzes von Bedeutung ist.

Darüber hinaus wird der Anteil bewegter Massen gegenüber dem eingangs besprochenen Bugvisier, welches für sich genommen etwa dieselbe Steifigkeit besitzt, auf einen Bruchteil reduziert. Damit verringern sich auch die Angriffsflächen für den Seeschlag, so daß die insoweit vom Bugvisier aufzunehmenden Kräfte geringer sind. Diese sind überdies wegen der allseitigen Einbindung des Einsatzes günstiger in den Schiffsrumpf zu übertragen.

Für den Schiffsbetrieb ist der weitere Vorteil bedeutsam, daß im Vergleich zum bekannten Bugvisier ein erheblich kleinerer Anteil des Wetterdecks im Bugbereich am Öffnungsvorgang teilnimmt und entsprechend mehr Decksfläche - bis hin zum Vordersteven - für Verholeinrichtungen u. dgl. zur Verfügung steht.

Vorzugsweise ist der Einsatz in seiner Schließstellung gegenüber dem übrigen Schiffsrumpf abgedichtet. Dabei ist es aufgrund der sich anbietenden (wenn nicht erforderlichen) Schwenkkinematik notwendig, auf etwa halber Höhe der mehr oder minder parallel zum Vordersteven verlaufenden Seitenwand-Fugen - nämlich dort, wo deren Abstand von der Schwenkachse des Einsatzes am geringsten ist - die Dichtrichtung umspringen zu lassen. Die hierfür erforderlichen Maßnahmen sind bekannt und bereiten keine Schwierigkeiten. Dabei spielt - wie bei der erfindungsgemäßen Ausgestaltung insgesamt - der Umstand eine Rolle, daß die Schiffsrumpf-Seitenwände im Bugbereich seitwärts stark auskragen.

Vorteilhaft ist der Einsatz im Bereich der parallel zur Schiffslängsachse verlaufende Seitenränder des Wetterdeck-Abschnitts an parallel dazu verlaufenden Armen befestigt, welche an Ständern auf dem Wetterdeck schwenkbar gelagert sind. Während der rückwärtigste Punkt des Einsatzes (in den Schiffsrumpf-Seitenwänden) zweckmäßig etwa unterhalb der Einsatz-Schwenkachse liegt, braucht sich der Wetterdeck-Abschnitt nach achtern nur etwa bis oberhalb des vorerwähnten Dichtungs-Umkehrpunktes zu erstrecken, so daß der Einsatz an relativ langen Armen befestigt ist, deren Schwenkachse im Verhältnis dazu nur wenig oberhalb des Wetterdecks liegt, weshalb der Einsatz nur in seinem unteren Bereich eine ins Gewicht fallende Bewegung nach vorn ausführt, wenn er hochgeschwenkt wird.

Vor allem aber sind es die wesentlich geringere Breite und Höhe des Einsatzes, welche gegenüber dem eingangs angesprochenen Bugvisier (aus einem über die gesamte Schiffsbreite und größere -höhe durchgehenden Bugabschnitt) die Sicht von der Brücke beim Einlaufen in ein Fährbett mit geöffnetem Bugvisier wesentlich verbessert.

Weitere Einzelheiten und Vorteile des neuen Bugvisiers ergeben sich aus der nachstehenden Beschreibung eines Ausführungsbeispiels anhand der Zeichnungen. Es zeigt in schematischer Darstellung:
- Fig. 1: den Bug eines Schiffes mit dem erfindungsgemäßen Bugvisier im Längsschnitt;
- Fig. 2: eine Draufsicht auf im wesentlichen den in Fig. 1 dargestellten Bugbereich des Schiffes, jedoch nur bis zu dessen Längsmittellinie;
- Fig. 3: eine seitlich abgebrochene Ansicht des Schiffes von vorn bei geöffnetem Bugvisier;
- Fig. 4: einen Schnitt durch die Bugvisierdichtung gemäß der Linie A-A in Fig. 1;
- Fig. 5: einen entsprechenden Schnitt gemäß der Linie B-B in Fig. 1; und
- Fig. 6: einen weiteren Schnitt gemäß den Linien C-C in Fig. 1.

Die Schnittansicht des Bugbereichs eines Fährschiffes in Fig. 1 stellt die innere Backbordseite dar. Oberhalb eines Wulstbugs 1 erstreckt sich der im Beispiel gerade Vordersteven 2 schräg nach oben, und zwar im Bereich des Schanzkleides 3 über das Wetterdeck 4 hinaus. Vom Vordersteven 2 erstrecken sich die Seitenwände 5 des im ganzen mit 6 bezeichneten Schiffsrumpfes nach achtern, wobei sich der Schiffskörper 6 verbreitert und die Seitenwände 5 im Bugbereich auswärts auskragen.

Unterhalb des Wetterdecks 4 sind beidseits des Vorderstevens 2 Teile 7 der beiden - am Vordersteven 2 zusammenlaufenden - Seitenwände 5 aus diesen ausgeschnitten, und zwar entlang einer Linie 8, welche sich zunächst unterhalb des Wetterdecks 4 und parallel zu diesem vom Vordersteven 2 nach achtern erstreckt, dann im wesentlichen parallel zum Vordersteven schräg nach achtern und unten verläuft und oberhalb des Wulstbugs 1 zum Vordersteven 2 zurückkehrt. Die beiden auf der Backbord- und auf der Steuerbordseite aus den Seitenwänden 5 herausgeschnittenen Teile 7 sind - ähnlich Schmetterlingsflügeln - zu einem im ganzen mit 9 bezeichneten Bugvisier miteinander verbunden. Zum Bugvisier 9 gehört ferner ein Abschnitt 10 des Wetterdecks 4, welcher einen Ausschnitt 11 im Wetterdeck 4 schließt bzw. freilegt (Fig. 2). Der Abschnitt 10 ist mit den Teilen 7 fest verbunden (u.a. durch Vertikalstreben 12) und bildet mit diesen ein integrales Schiffsrumpf-Einsatzstück, welches in der nachstehend beschriebenen Weise aus dem Schiffsrumpf herausgeschwenkt werden kann und in dieser Öffnungsstellung eine Bugöffnung freilegt.

In Fig. 1 ist das vom vorstehend beschriebenen Einsatz gebildete Bugvisier 9 mit ausgezogenen Linien in seiner in den Schiffsrumpf 6 eingefügten Schließstellung dargestellt sowie mit strichpunktierten Linien in seiner aus dem Schiffsrumpf 6 im wesentlichen herausbewegten, nämlich nach oben geschwenkten Öffnungstellung. Zum Zwecke des Herausschwenkens sind am Abschnitt 10 des Wetterdecks 4 und damit dem Bugvisier 9 backbord- und steuerbordseitig je ein Arm 13 befestigt, deren jeder an einem Ständer 14 um eine gemeinsame Schwenkachse 15 schwenkbar gelagert ist. Unterhalb der Ständer 14 verankerte Hydraulikzylinder 16 greifen bei 17 an den Armen 13 an. Augen 18 dienen der Verriegelung der Arme 13 und damit des Bugvisiers 9 in der (strichpunktiert gezeichneten) Öffnungstellung.

Die aus den Endstellungen der Schwenkbewegung des Bugvisiers 9 erkennbare Schwenkbewegung beim Öffnen bzw. Schließen des Bugvisiers macht deutlich, daß der Ausschnitt 11 im Wetterdeck 4 und damit der zum Bugvisier-Einsatz 9 gehörende Abschnitt 10 des Wetterdecks in Längsrichtung des Schiffes kürzer sein kann als sich die Teile 7 des Bugvisiers 9 nach achtern erstrecken. Dies führt zu einem kompakten Aufbau des Bugvisiers 9 und einer weiteren Verringerung der beim Öffnen und Schließen des Bugvisiers zu bewegenden Massen.

Oberhalb der parallel zum Wetterdeck 4 verlaufenden Abschnitte der Linien 8 bleibt ein bugseits um den zum Bugvisier 9 gehörenden Abschnitt 10 des Wetterdecks 4 umlaufender Abschnitt des Wetterdecks 4 vom Bugvisier 9 und dessen Öffnungs- bzw. Schließbewegungen unberührt. Gleiches gilt von den daran anschließenden Seitenwandabschnitten oberhalb jener Abschnitte der Linie 8, so daß ein mit dem übrigen Schiffsrumpf 6 verbundener, bügelförmiger Schiffsrumpfabschnitt 19 den das Bugvisier 9 bildenden Einsatz vorn sowie seitlich um- und überragt. Demgemäß bleibt auch das Schanzkleid 3 vom Bugvisier 9 unberührt.

Im wesentlichen entlang den Linien 8 sind die (zu den Schiffseitenwänden 5 gehörenden) Teile 7 des Bugvisiers 9 gegenüber dem übrigen Schiffsrumpf 6 abgedichtet, wobei die Dichtungsfugen und Dichtungen im Innern des Schiffsrumpfes im wesentlichen hinter der der Linie 8 folgenden Trennfuge zwischen den Teilen 7 und den zugehörigen Seitenwänden 5 angeordnet sind.

Die Fig. 4 bis 6 zeigen eine mögliche Ausbildung der Dichtungsanordnung. Dabei ist zu beachten, daß im oberen Bereich des Bugvisiers 9 bei dessen Öffnen die Teile 7 sogleich in den Schiffsrumpf 6 eindringen (was wegen der dort stark auskragenden Seitenwände 5 möglich ist), während im unteren Bereich die Teile 7 sich zunächst auswärts - also von den sie umgebenden anschließenden Abschnitten der Seitenwände 5 weg - bewegen, ehe sie später auch durch den oberen Bereich der vom geöffneten Bugvisier 9 freigelegten bugseitigen Öffnung (Linie 8) der Seitenwände 5 sowie den Ausschnitt 11 im Wetterdeck 4 hindurchgeschwenkt werden. Deshalb ist es erforderlich, bei 20 einen Wechsel in der Dichtrichtung vorzunehmen; bei 20 hat die Linie 8 den geringsten Abschnitt von der Schwenkachse 15 der Arme 13 und damit des Bugvisiers 9.

Die unterhalb des Dichtrichtungs-Umkehrpunktes 20 liegenden Schnitte A-A und B-B (Fig. 4 und 5) zeigen ein (durchlaufendes) Dichtungsprofil 22 aus einem elastischen Werkstoff, welches an einer Konsole 23 befestigt ist, die ihrerseits an den Innenflächen der Teile 7 des Bugvisiers 9, und zwar benachbart der der Linie 8 folgenden Trennfuge 8a, angeschweißt ist. Im dargestellten Schließzustand ist das Dichtungsprofil 22 an ein Widerlager 24 gepreßt, das entsprechend parallel zu der Konsole 23 innen an die umgebende Seitenwand 5 geschweißt ist.

Oberhalb des Umkehrpunktes 20 ist gemäß den Schnitten C-C (Fig. 6) eine Doppeldichtung vorgesehen. Einerseits ist an einer der Vertikalstrebe 12 entsprechenden Wandung 12a, welche Teil des Bugvisier-Einsatzes ist, wiederum an einer Konsole 23 ein Dichtungsprofil 22 befestigt, welches gegen ein Widerlager 24 gepreßt wird. Andererseits ist unterseitig an dem ebenfalls zum Bugvisier 9 gehörenden Abschnitt 10, welcher nach Art eines Lukendeckels gegenüber dem übrigen Wetterdeck 4 etwas nach oben versetzt ist, ein elastischer Dichtungsstreifen 25 gehalten, welche im Schließzustand des Bugvisiers 9 gegen eine süllartige Wandung 26 gepreßt wird, die vertikal an den schräg verlaufenden Seitenwänden 5 angeschweißt ist und das umgebende Wetterdeck 4 überragt.

Der Vollständigkeit wegen sei noch darauf hingewiesen, daß sich in Längsrichtung des Schiffes hinter dem Bugvisier 9 eine ausschwenkbare und auffaltbare Rampe 30 befindet, welche mit den (in Fig. 2 und 3 erkennbaren) schrägen Seitenwänden 31 im eingefahrenen Zustand ein Kollisionsschott bildet, bei geöffnetem Bugvisier aber ausgeschwenkt und aufgefaltet sowie - über den Wulstbug 1 hinweg - auf eine Kaimauer o. dgl. aufgelegt werden kann.

## Patentansprüche

1. Schiff, insbesondere Fährschiff, mit einem Bugvisier (9), welches aus einem um eine horizontal verlaufende Achse (15) hochklappbaren, einen Abschnitt des Vorderstevens (2) einschließenden Teil des Schiffskörpers (6) im Bugbereich besteht und zwei beidseits des Vorderstevens (2) unterhalb des Wetterdecks (4) ausgeschnittene Teile (7) der Seitenwände (5) des Schiffskörpers (6) aufweist,
dadurch gekennzeichnet, daß das Bugvisier (9) zusätzlich einen über den Seitenwandteilen (7) liegenden Abschnitt (10) des Wetterdecks (4) aufweist und die Seitenwandteile (7) und der Wetterdeckabschnitt (10) untereinander mit dem zugehörigen Abschnitt des Vorderstevens (2) zu einem integralen Schiffsrumpf-Einsatz verbunden sind, der aus einer Schließstellung durch den Ausschnitt (11) des Wetterdeck-Abschnitts (10) hindurch in eine Offenstellung im wesentlichen oberhalb des Wetterdecks (4) schwenkbar ist.

2. Schiff nach Anspruch 1,
dadurch gekennzeichnet, daß ein bugseits um den Wetterdeck-Abschnitt (10) geschlossen umlaufender Abschnitt des Wetterdecks mit den Seitenwandabschnitten oberhalb des Einsatzes (Bugvisier 9) zu einem den Einsatz vorn und seitlich um- und überragenden Schiffsrumpfabschnitt (19) verbunden ist.

3. Schiff nach Anspruch 1 oder 2,
dadurch gekennzeichnet, daß der Einsatz (Bugvisier 9) in seiner Schließstellung gegenüber dem übrigen Schiffsrumpf (6) abgedichtet ist.

4. Schiff nach einem der Ansprüche 1 bis 3,
dadurch gekennzeichnet, daß der Einsatz (Bugvisier 9) im Bereich der parallel zur Schiffslängsachse verlaufenden Seitenränder des Wetterdeck-Abschnitts (10) an parallel dazu verlaufenden Armen (13) befestigt ist, welche an Ständern (14) auf dem Wetterdeck (4) schwenkbar gelagert sind.

5. Schiff nach Anspruch 4,
dadurch gekennzeichnet, daß unterhalb der Ständer (14) verankerte Hydraulikzylinder (16) mit ihren Kolben an den Armen (13) angreifen.

## Claims

1. A ship, in particular a ferry, having a bow door (9), which consists of a part of the ship's hull (6) in the bow region, which can be upwardly tilted around a horizontally extending axis (15) and encloses a portion of the stem (2), and comprises two parts (7) of the side walls (5) of the ships's hull (6) cut out on either side of the stem (2) beneath the foredeck (4),
**characterised in that** the bow door (9) additionally comprises a portion (10) of the foredeck (4) lying over the side wall parts (7) and the side wall parts (7) and the foredeck portion (10) are joined to one another with the associated portion of the stem (2) to form an integral ship's hull insert, which can be swivelled out of a closed position through the section (11) of the foredeck portion (10) into an open position substantially above the foredeck (4).

2. A ship according to Claim 1,
**characterised in that** a portion of the foredeck, which on the bow side extends around the foredeck portion (10) in a tight manner, is connected to the side wall portions above the insert (bow door 9) to form a ship's hull portion (19) which protrudes around and over the insert at the front and laterally.

3. A ship according to Claim 1 or 2,
**characterised in that** the insert (bow door 9) is sealed in its closed position with respect to the remaining ship's hull (6).

4. A ship according to one of Claims 1 to 3,
**characterised in that,** in the region of the side edges of the foredeck portion (10) extending parallel to the longitudinal axis of the ship, the insert (bow door 9) is attached to arms (13) extending parallel thereto, which are pivoted to stanchions (14) on the foredeck (4).

5. A ship according to Claim 4,
**characterised in that** hydraulic cylinders (16) attached beneath the stanchions (14) act with their pistons on the arms (13).

## Revendications

1. Navire, notamment transbordeur, muni d'une visière d'étrave (9) constituée d'une partie de la coque (6) au niveau de la proue pouvant basculer vers le haut autour d'un axe horizontal (15) et englobant une section de l'étrave (2), ladite visière comprenant deux parties (7) des parois latérales (5) de la coque (6) découpées des deux côtés de l'étrave (2) au-dessous du pont exposé (4), caractérisé en ce que la visière d'étrave (9) présente de plus une section (10) du pont exposé (4) située au-dessus des parties de paroi latérale (7) les parties de paroi latérale (7) et la section de pont exposé (10) étant reliées entre elles avec la section associée de l'étrave (2) pour former un insert de coque d'un seul tenant pouvant pivoter depuis une position fermée, à travers la découpe (11) de la section de pont exposé (10), vers une position ouverte pour l'essentiel au-dessus du pont exposé (4).

2. Navire selon la revendication 1, caractérisé en ce qu'une section du pont exposé circulant côté proue de manière fermée autour de la section de pont exposé (10), est reliée aux sections de paroi latérale au-dessus de l'insert (visière d'étrave 9) pour former une section de coque entourant et dépassant l'insert à l'avant et sur les côtés.

3. Navire selon la revendication 1 ou 2, caractérisé en ce que l'insert (visière d'étrave 9), dans sa position fermée, est étanche par rapport au reste de la coque (6) du navire.

4. Navire selon l'une des revendications 1 à 3, caractérisé en ce que l'insert (visière d'étrave 9), au niveau des bords latéraux de la section de pont exposé (10) parallèles à l'axe longitudinal du navire, est fixé à des bras (13) parallèles à cet axe, qui sont montés de manière pivotante sur des supports (14) situés sur le pont exposé (4).

5. Navire selon la revendication 4, caractérisé en ce que des cylindres hydrauliques (16) ancrés au-dessous des supports (14) saisissent les bras (13) avec leurs pistons.
